# EUROPÄISCHE PATENTSCHRIFT

(11) **EP 3 515 389 B1**
(45) Veröffentlichungstag und Bekanntmachung des Hinweises auf die Patenterteilung: **17.07.2024**
(21) Anmeldenummer: 17765407.6
(22) Anmeldetag: 07.09.2017
(51) Int. Cl.: A61G 5/04, A61G 5/10, A61G 5/06

(54) **ROLLSTUHL**
WHEELCHAIR
FAUTEUIL ROULANT

(30) Priorität: 23.09.2016 DE 102016118037
(43) Veröffentlichungstag der Anmeldung: 31.07.2019
(73) Patentinhaber: Otto Bock Mobility Solutions GmbH, 07426 Königsee-Rottenbach (DE)
(72) Erfinder: SCHRÖDER, Julia, 98693 Illmenau (DE); MÖLLER, Dirk, 53773 Hennef (Sieg) (DE); HOHENDORN, Sascha, 98708 Gehren (DE); DITTMAR, Jens, 99326 Ilmtal OT Griesheim (DE); KÖNIG, Johannes, 99867 Gotha (DE)
(74) Vertreter: Gramm, Lins & Partner Patent- und Rechtsanwälte PartGmbB
(86) Internationale Anmeldenummer: PCT/EP2017/072489
(87) Internationale Veröffentlichungsnummer: WO 2018/054694

(56) Entgegenhaltungen:
- WO-A1-96/15752
- DE-A1- 102006 035 490
- DE-A1- 102015 101 552
- US-A1- 2006 201 723
- US-A1- 2013 207 364

## Beschreibung

Die Erfindung betrifft einen Rollstuhl mit einem Chassis, an dem jeweils gegenüberliegend wenigstens eine ein Antriebsrad und einen Elektroantrieb aufweisende Antriebseinheit, ein an einem vorderen Schwenkarm angeordnetes vorderes Rad und ein hinteres Rad angeordnet sind und die Antriebseinheit und der vordere Schwenkarm in einer vertikalen Ebene relativ zum Chassis verschwenkbar angeordnet und über ein erstes Koppelmittel miteinander gekoppelt sind.

Ein solcher sechsrädriger Rollstuhl ist beispielsweise aus der US 9,308,143 B2 bekannt. Die Kopplung von Antriebseinheit und vorderem Schwenkarm kann über eine Feder-/Dämpfereinheit erfolgen. Diese ist an ihren beiden Enden gelenkig gelagert, wobei die Lagerstellen zu einander so angeordnet sind, dass dann, wenn der Rollstuhl auf einer gerade horizontalen Ebene fährt, der Hauptanteil der von der Feder-/Dämpfereinheit aufgebrachten Kraft auf das Antriebsrad wirkt, um eine gute Traktion zu erhalten.

Die DE 10 2006 035 490 A1 beschreibt die Aufhängung eines elektrischen Rollstuhls, bei der eine Stützrahmeneinheit mit einem unteren Rahmen, zwei Pfosten, die sich jeweils von zwei entgegengesetzten Stellen eines vorderen Endes des unteren Rahmens aufwärts erstreckten, und zwei Hauptstäben, die jeweils fest mit den Pfosten verbunden sind und die sich von diesen rückwärts erstrecken, aufweist, wobei der untere Rahmen zwei ausgerichtete erste Drehabschnitte aufweist, die jeweils an dessen zwei gegenüberliegenden Seiten angeordnet sind, wobei jeder Pfosten einen zweiten Drehabschnitt aufweist und jeder Hauptstab einen dritten Drehabschnitt aufweist. Die Drehabschnitte sind als horizontale Stifte ausgebildet. Die ersten und zweiten Drehabschnitte sind über eine Verbindungsplatte starr verbunden, sodass sich diese Verbindungsplatte nicht relativ zu dem unteren Rahmen und dem Pfosten bewegen kann.

Ein Rollstuhl mit Mittelradantrieb zeichnet sich durch einen sehr kleinen Wendekreis aus. Dadurch, dass der Schwerpunkt, also der Körperdrehpunkt, des Benutzers über der Antriebsachse liegt, kann dieser Rollstuhl auch auf engstem Raum gefahren werden. Außerdem bietet ein solcher Rollstuhl auch durch die Gewichtsverteilung eine optimale Traktion. Durch die Kopplung des vorderen Schwenkarmes mit dem Antrieb werden beim Überfahren von Hindernissen, wie zum Beispiel Bordsteinkanten, nur geringe Bewegungen in den Sitz und somit auf den Fahrer eingeleitet.

Der Erfindung liegt die Aufgabe zugrunde, den bekannten Rollstuhl in seinen Fahreigenschaften und in seiner Kantensteigfähigkeit zu verbessern.

Die Lösung der Aufgabe erfolgt dadurch, dass die Antriebseinheit und der vordere Schwenkarm zusätzlich über ein zweites Koppelmittel miteinander gekoppelt sind.

Durch das zweite Koppelmittel ist es möglich, Vorderrad und Antriebseinheit an zwei Stellen zu entkoppeln, sodass durch die zusätzliche Möglichkeit der Entkopplung weniger harte Schläge beim Befahren eines unebenen Untergrundes (Kopfsteinpflaster) auf den Antriebsträger und damit in den Sitz des Rollstuhls gelangen. Das Fahrverhalten wird damit für den Nutzer wesentlich angenehmer, was insbesondere für schwerstbehinderte Nutzer ein deutlicher Komfortgewinn ist.

Das vordere und/oder hintere Rad können ein Lenkrad sein.

Die DE 20 2010 005 233 U1 offenbart einen gattungsgemäßen Elektrorollstuhl, der einen die Antriebseinheit aufnehmenden Antriebsrahmen, einen Vorderradrahmen und ein Chassis aufweist. Zwischen dem Vorderradrahmen und dem Antriebsrahmen ist als einziges Koppelmittel ein Vorderstoßdämpfer vorgesehen. Ein Hilfsstoßdämpfer ist zwischen den Antriebsrahmen und dem Fahrgestell angeordnet. Beim Überfahren eines Hindernisses schwenkt das Vorderrad nach oben, wobei der Vorderstoßdämpfer zusammengedrückt wird und den Antriebsrahmen auf den Untergrund zwingt, wodurch die Zugfeder im Hilfsstoßdämpfer gespannt wird.

Die US 2005/0127631 A1 und die US 2008/0264702 A1 offenbaren Elektrorollstühle bei denen der vordere Schwenkarm mit der Antriebseinheit über einen Stoßdämpfer als Koppelmittel miteinander gekoppelt sind.

Das erste und/oder zweite Koppelmittel können eine Feder- und/oder Dämpfereinheit sein. Wenn das zweite Koppelmittel eine Feder- und/oder Dämpfereinheit ist, kann es durchaus ausreichend sein, wenn das erste Koppelmittel von einer starren Verbindungsstange oder dergleichen gebildet wird.

Vorzugsweise ist das zweite Kopplungsmitteleine um eine erste Schwenkachse A und eine zweite Schwenkachse B schwenkbar am Chassis befestigte Schwinge, in der der vordere Schwenkarm um eine dritte Schwenkachse C und die Antriebseinheit um eine vierte Schwenkachse D schwenkbar gelagert sind.

Wenn die erste A und die zweite B Schwenkachse auf einer gedachten Linie liegen, die gegenüber der Vertikalen in einem Winkel α von 0° bis zu 45° verläuft, stellt sich ein Parallelogramm der Schwenkpunkte ein, dass dazu führt, dass die Schwenkpunkte des Schwenkarmes und der Antriebseinheit sowohl in ihrer horizontalen als auch in ihrer vertikalen Lage variabel sind, sich bei einer Bewegung also ihre Lage verändert.

Die Schwinge wird bevorzugt aus zwei gegenüberliegenden Jochs gebildet, die über mindestens eine obere, die erste Schwenkachse A aufnehmende Platte und mindestens eine untere, die zweite Schwenkachse B aufnehmende Platte miteinander verbunden sind.

Jedes Joch kann aus zwei parallel angeordneten Platten gebildet werden, die im Wesentlichen dreieckförmig ausgestaltet sein können und über einen Bolzen miteinander verbunden sind.

Dabei ist es vorteilhaft, wenn jede das Joch ausbildende Platte mit einer oberen und unteren Platte verbunden ist und die oberen Platten über einen ersten Bolzen und die unteren Platten über einen zweiten Bolzen verbunden sind. Der erste und der zweite Bolzen können identisch ausgebildet sein.

Die obere und untere Platte können elastisch in einem am Chassis befestigten Gehäuse gelagert sein. Auch können die obere Platte und die untere Platte miteinander elastisch verbunden sein. Eine solche Verbindung ist beispielsweise über mindestens ein Federelement realisierbar, das insbesondere eine Torsionsfeder sein kann.

Die Verbindung der oberen Platte mit der unteren Platte kann aber auch über mindestens ein aus einem elastomeren Material bestehenden Element (z. B. ein Gummipuffer) erfolgen.

Vorzugsweise ist auch das hintere Rad an einem schwenkbar mit dem Chassis verbundenen hinteren Schwenkarm angeordnet. Wenn zwischen dem hinteren Schwenkarm und dem Chassis eine dritte Feder-/Dämpfereinheit angeordnet ist, wird wirksam verhindert, dass in das Chassis übermäßige Schwingungen beim Befahren eines unebenen Untergrundes eingeleitet werden.

Der hintere Schwenkarm und die Antriebseinheit sind in ihren Bewegungen vorzugsweise nicht miteinander gekoppelt.

Bevorzugt ist die dritte Schwenkachse auf einer Seite der gedachten Linie und die vierte Schwenkachse auf der gegenüberliegenden Seite der gedachten Linie angeordnet.

Wenn die dritte Schwenkachse in Bezug zu einem Untergrund, auf dem die Räder aufstehen, also der Fahrbahn, niedriger angeordnet ist als die vierte Schwenkachse erfolgt die Einleitung der Bewegung in den vorderen Schwenkarm bzw. die Antriebseinheit sanft.

Vorzugsweise sind die elastischen Mittel in der Schwinge am Anlenkpunkt des vorderen Schwenkarmes vorgesehen. Auch können die elastischen Mittel in der Schwinge am Anlenkpunkt der Antriebseinheit angeordnet sein, wobei die elastischen Mittel sowohl am Anlenkpunkt des Schwenkarmes als auch am Anlenkpunkt der Antriebseinheit angeordnet sein können.

In einer bevorzugten Ausführungsform umgeben die elastischen Mittel die erste und zweite Schwenkachse.

Wenn die ersten und zweiten Bolzen mindestens zwei diametral angeordnete Nasen aufweisen und die elastischen Mittel die erste und zweite Schwenkachse umgeben, können sich die die beiden Jochs verbindenden obere und untere Platte verschwenken.

Vorzugsweise sind die Nasen in das aus einem elastomeren Material bestehende Element eingebettet.

Die obere Platte kann mit der unteren Platte in einer bevorzugten Ausführungsform über zwei Federelemente verbunden sein. Dann kann das erste Federelement im Bereich der dritten Schwenkachse und das zweite Federelement im Bereich der vierten Schwenkachse angeordnet sein.

Der Rollstuhl weist bevorzugt einen Sitz auf und an der Antriebseinheit kann in einer bevorzugten Ausführungsform ein Schwenkarm ausgebildet sein. Vorzugsweise ist der Sitz auf dem Chassis angeordnet.

Mit Hilfe einer Zeichnung sollen anhand eines Rollstuhls Ausführungsbeispiele der Erfindung nachfolgend näher beschrieben werden. Es zeigen:
- Figur 1: einen Rollstuhl in vereinfachter Seitenansicht;
- Figur 2: einen Ausschnitt aus Figur 1;
- Figur 3: die Darstellung nach Figur 2 mit abgesenktem Lenkrad;
- Figur 4: die Darstellung nach Figur 2 mit angehobenem Lenkrad;
- Figur 5: eine vergrößerte Darstellung aus Figur 4 ohne Antriebsrad
- Figur 6: eine erste perspektivische Teildarstellung des Rollstuhls;
- Figur 7: eine zweite perspektivische Teildarstellung eines Rollstuhls;
- Figur 8: eine Teildarstellung des Rollstuhls;
- Figur 9: eine vergrößerte Darstellung aus Figur 8;
- Figur 10: eine vergrößerte Teildarstellung aus Figur 9;
- Figur 11: die Darstellung nach Figur 10 mit Erläuterungen;
- Figur 11a: eine vergrößerte Darstellung der Feder- und/oder Dämpfereinheit;
- Figur 11b: einen vergrößerten Ausschnitt aus Fig. 11a;
- Figur 12: die Darstellung nach Figur 10 teilweise aufgeschnitten;
- Figur 13: eine Prinzipskizze;
- Figur 14: eine weitere Prinzipskizze;
- Figur 15: eine perspektivische Darstellung der Schwinge in einer ersten Ausführungsform;
- Figur 16: die perspektivische Darstellung der Schwinge in einer zweiten Ausführungsform;
- Figur 17: die perspektivische Darstellung der Schwinge in einer dritten Ausführungsform;
- Figur 18: die Darstellung der Schwinge nach Figur 13 mit weiteren Prinzipschaubildern;
- Figur 19: die dritte Ausführungsform einer Schwinge in perspektivischer Teildarstellung;
- Figur 20: eine der Figur 19 entsprechende Darstellung.

Der Rollstuhl 100 besteht im Wesentlichen aus dem auf dem Chassis 1 angeordneten Sitz 50, den beidseitig am Chassis 1 angeordneten Antriebsrädern 21, den vorderen Lenkrädern 3 und den hinteren Stützrädern 7. Da die Anordnung und Aufhängung der Räder 3, 21, 7, links und rechts vom Chassis 1 symmetrisch ist, erfolgt die weitere Beschreibung nur anhand eines einseitigen Aufbaus. Für den gegenüberliegenden Teil gilt dies dann entsprechend. Das vordere Lenkrad 3 ist in einer Gabel 30 um eine horizontale Achse drehbar gelagert. Die Gabel 30 ist um eine vertikale Achse drehbar in dem vorderen Schwenkarm 4 angeordnet. Das Stützrad 7 ist an einem hinteren Schwenkarm 6 angeordnet, der schwenkbar am Chassis 1 angebracht und über eine Feder-/Dämpfereinheit 9 am Chassis 1 abgestützt wird. Die das Antriebsrad 21 antreibende Antriebseinheit 20 ist über eine Feder-/Dämpfereinheit 8 mit dem vorderen Schwenkarm 4 verbunden. Eine weitere Verbindung zwischen Antriebseinheit 20 und vorderem Schwenkarm 4 erfolgt über eine zweite Feder-/Dämpfereinheit 10, die um eine erste Schwenkachse A und eine zweite Schwenkachse B schwenkbar am Chassis 1 befestigt ist. Der vordere Schwenkarm 4 ist um eine dritte Schwenkachse C in der Feder-/Dämpfereinheit 10 schwenkbar gelagert und die Antriebseinheit 20 ist um eine vierte Schwenkachse D schwenkbar in der Feder-/Dämpfereinheit 10 gelagert.

Das Lenkrad 3 kann beim Überfahren von Unebenheiten, wie sie beispielsweise durch eine Bordsteinkante gebildet werden, gegenüber der Fahrbahn F angehoben oder abgesenkt werden, sodass sich dann das Antriebsrad von der Radaufstandsfläche F (Fahrbahn) abheben kann (vgl. Figuren 2 bis 4). In diesem Fall wird die am Chassis 1 befestigte Schwinge 10 verdreht.

Wenn sich die Schwinge 10 um die Schwenkachsen A und B verdreht, bildet sie ein Parallelogramm aus, durch das Schwenkachsen C des vorderen Schwenkarmes 4 und D Antriebseinheit 20 ihre vertikale und horizontale Lage relativ zum Chassis verändern.

Die Schwinge 10 ist, wie Figuren 6 bis 9 verdeutlichen über zwei Bolzen 16^{I}, 17^{I} am Chassis 1 festgeschraubt, wobei durch den ersten Bolzen 16^{I} eine erste Schwenkachse A und durch den zweiten Bolzen 17^{I} eine zweite Schwenkachse B gebildet wird. Über einen vorderen Bolzen 18', der an der Schwinge 10 angeordnet ist, ist der vordere Schwenkarm 4 um eine dritte Schwenkachse C schwenkbar angeordnet und über einen Bolzen 19^{I} am hinteren Ende der Schwinge 10 ist die Antriebseinheit 20, an der ein Schwenkarm 23 ausgebildet ist, um die Schwenkachse B verschwenkbar gelagert.

Figur 11 zeigt die Bewegungen der Schwenkachsen A, B, C, D die über das eingezeichnete Parallelogramm miteinander in Verbindung stehen. Aufgrund der Konstruktion verschieben sich die Schwenkachsen C und D auf einer Kreisbahn. Der Radius der Kreisbahn beträgt etwa 26 mm. Die Bewegungen werden durch die Pfeile P₁, P₂, P₃, P₄ angedeutet. Die angedeuteten Festlager 1^{I} verdeutlichen die feste Anbindung der Schwinge 10 am Chassis 1.

Figur 11a zeigt die Situation der Schwinge 10 in unterschiedlichen Schwenkpositionen. Eine Mittellage 25 ist durch das mittlere Linienkonstrukt dargestellt, durch das die Schwenkachsen A, B, C und D miteinander verbunden sind. Die Verbindungslinien 26 und 27 verbinden die verschiedenen Achsen bei einer Verschwenkung der Schwinge 10 um +/- 10°. Dies führt zu einer Verschiebung der Schwenkachsen C und D, die nicht separat gekennzeichnet sind.

In Figur 11b ist ein vergrößerter Ausschnitt dargestellt, dem zu entnehmen ist, dass die Schwenkachse C bei einer Verschwenkung um +/- 10° auf die Positionen C^{I} und C" verschwenkt wird. Dies geschieht entlang einer Kreisbahn mit einem Radius R, der für alle Schwenkachsen identisch ist.

Figuren 15 und 16 zeigen ein erstes Ausführungsbeispiel der Schwinge 10. Diese besteht aus den beiden sich gegenüberliegend angeordneten Jochs 18 und 19, die jeweils aus zwei im Wesentlichen dreieckförmigen Platten bestehen, die jeweils über einen Bolzen 18^{I}, 19^{I} miteinander verbunden sind. In den Bolzen 18^{I}, 19^{I} werden die Schwenkachsen C und D ausgebildet. Die sich jeweils parallel gegenüber liegenden dreieckförmigen Platten 18, 19 sind jeweils mit einer oberen Platte 16 und einer unteren Platte 17 verschraubt. Die beiden oberen Platten 16 sind über einen Bolzen 16^{I} und die beiden unteren Platten 17 über einen Bolzen 17^{I} miteinander verschraubt. Die Bolzen 16^{I}, 17^{I} sind am Chassis 1 fest angeordnet und bilden die Schwenkachsen A und B aus. Die obere Platte 16 und die untere Platte 17 sind über zwei aus einem elastomeren Material bestehende Federn 12 verbunden, die an einem Grundkörper 12^{I} ausgebildet sind. Diese Federn 12 wirken wie eine Torsionsfeder, wenn Schwenkbewegungen über das vordere Lenkrad 3 in den vorderen Schwenkarm 4 beziehungsweise über das Antriebsrad 21 in die Antriebseinheit 20 eingeleitet werden.

Das System arbeitet mit einer Auslenkung/Verdrehung der oberen und unteren Platten 16, 17 von +10° bis -10°.

Eine alternative Ausgestaltung eines aus einem elastomeren Material bestehenden Elementes 13 zeigen Figuren 17 und 18. Um die Drehfeder zu realisieren ist der klotzförmige Grundkörper mit Schlitzen 13^{I} oder mit Ausnehmungen 13^{II} versehen. Die Querschnittsform der Ausnehmungen 13^{II} 13^{III} ist in verschiedenen Variationen möglich. Durch eine geeignete Auswahl der Schlitze 13^{I} und/oder Ausnehmungen 13^{II}, 13^{III} und ihre Querschnittform kann die Federrate des elastomeren Elementes 13 eingestellt werden.

Eine dritte Alternative für die Ausbildung einer Drehfeder ist in Figuren 19 und 20 gezeigt. Hier sind die obere Platte 16 und die untere Platte 17 in einem elastomeren Element 11 schwenkbar gelagert, das von einem Gehäuse 40 umgeben ist. Die oberen Platten 16 und unteren Platten 17 können sich um die Schwenkachsen A, B um einen vorgegebenen Winkel verdrehen. Um ein Überdrehen zu verhindern, sind die Bolzen 16^{I}, 17^{I} mit Nasen 16^{II}, 17^{II} versehen, die zueinander diametral an dem Bolzen 16^{I}, 17^{I} angeordnet sind und deren äußerer Abstand zueinander größer ist als die Breite des Gehäuses 40, sodass diese wenn zu hohe Kräfte eingeleitet werden, an die Innenwandung des Gehäuses 40 anschlagen und in einer weiteren Schwenkbewegung blockiert werden.

### Bezugszeichenliste

- 1: Chassis
- 1^{I}: Festlager
- 3: vorderes Lenkrad
- 4: vorderer Schwenkarm
- 6: hinterer Schwenkarm
- 7: hinteres Stützrad

- 8: Feder-/Dämpfereinheit, Koppelmittel
- 9: Feder-/Dämpfereinheit, Koppelmittel
- 10: Feder-/Dämpfereinheit/Schwinge
- 11: Federelement (Elastische Mittel/Elastomerelement)
- 12: Federelement

- 13: Federelement (Elastische Mittel/Elastomerelement)
- 13^{I}: Schlitz
- 13^{II}: Ausnehmung
- 13^{III}: Ausnehmung
- 14: Federelement/Torsionsfeder

- 16: obere Platte
- 16^{I}: Bolzen
- 16^{II}: Nase
- 17: untere Platte
- 17^{I}: Bolzen

- 17": Nase
- 18: Joch
- 19: Joch
- 20: Antriebseinheit
- 21: Antriebsrad

- 22: Elektroantrieb
- 23: Schwenkarm
- 25: Mittellage
- 26: Verbindungslinien
- 27: Verbindungslinien

- 30: Gabel
- 40: Gehäuse
- 50: Sitz
- 100: Rollstuhl

- A: Schwenkachse
- B: Schwenkachse
- C: Schwenkachse
- D: Schwenkachse
- F: Fahrbahn

- L: gedachte Linie
- P₁: Pfeile
- P₂: Pfeile
- P₃: Pfeile
- P₄: Pfeile

- V: Vertikale
- α: Winkel

## Patentansprüche

1. Rollstuhl mit:
a) einem Chassis (1), an dem jeweils gegenüberliegend angeordnet sind:
a₁) wenigstens eine ein Antriebsrad (21) und einen Elektroantrieb (22) aufweisende Antriebseinheit (20),
a₂) ein an einem vorderen Schwenkarm (4) angeordnetes vorderes Rad (3),
a₃) ein hinteres Rad (7),
b) die Antriebseinheit (20) und der vordere Schwenkarm (4) sind in einer vertikalen Ebene relativ zum Chassis (1) verschwenkbar angeordnet und über ein erstes Koppelmittel (8) miteinander gekoppelt,
**dadurch gekennzeichnet, dass**
die Antriebseinheit (20) und der vordere Schwenkarm (4) zusätzlich über ein zweites Koppelmittel (10) miteinander gekoppelt sind.

2. Rollstuhl nach Anspruch 1, **dadurch gekennzeichnet, dass** das vordere und/oder hintere Rad (3, 4) ein Lenkrad ist.

3. Rollstuhl nach Anspruch 1 oder 2, **dadurch gekennzeichnet, dass** das zweite Koppelmittel (10) eine um eine erste Schwenkachse (A) und eine zweite Schwenkachse (B) schwenkbar am Chassis (1) befestigte Schwinge ist, in der der vordere Schwenkarm (4) um eine dritte Schwenkachse (C) und die Antriebseinheit (20) um eine vierte Schwenkachse (D) schwenkbar gelagert sind.

4. Rollstuhl nach einem der vorstehenden Ansprüche, **dadurch gekennzeichnet, dass** das zweite Koppelmittel (10) eine Feder- und/oder Dämpfereinheit ist.

5. Rollstuhl nach einem der vorstehenden Ansprüche, **dadurch gekennzeichnet, dass** das erste Koppelmittel (8) eine Feder- und/oder Dämpfereinheit ist.

6. Rollstuhl nach einem der Ansprüche 3 bis 5, **dadurch gekennzeichnet, dass** die erste und zweite Schwenkachse (A, B) auf einer gedachten Linie (L) liegen, die gegenüber der Vertikalen (V) in einem Winkel (α) bis zu 45° geneigt verläuft.

7. Rollstuhl nach einem der Ansprüche 3 bis 6, **dadurch gekennzeichnet, dass** die Schwinge (10) aus zwei gegenüberliegenden Jochs (18, 19) gebildet wird, die über mindestens eine obere, die erste Schwenkachse (A) aufnehmende Platte (16) und mindestens eine untere, die zweite Schwenkachse (B) aufnehmende Platte (17) miteinander verbunden sind, insbesondere dass jedes Joch (18, 19) aus zwei parallel angeordneten Platten (18^{I}, 19^{I}) gebildet wird, die über einen Bolzen (18^{II}, 19^{II}) miteinander verbunden sind.

8. Rollstuhl nach Anspruch 7, **dadurch gekennzeichnet, dass** die obere und untere Platte (16, 17) elastisch in einem am Chassis (1) befestigten Gehäuse (40) gelagert sind.

9. Rollstuhl nach Anspruch 7, **dadurch gekennzeichnet, dass** die obere Platte (16) mit der unteren Platte (17) elastisch verbunden ist, insbesondere über ein aus einem elastomeren Material bestehenden Element (11, 13), und/oder über mindestens ein Federelement (12, 14), besonders bevorzugt über eine Torsionsfeder und/oder besonders bevorzugt die obere Platte (16) mit der unteren Platte (17) über zwei Federelemente (12, 12^{I}) verbunden ist.

10. Rollstuhl nach Anspruch 6, **dadurch gekennzeichnet, dass** die dritte Schwenkachse (C) auf der einen Seite der gedachten Linie (L) und die vierte Schwenkachse (D) auf der gegenüberliegenden Seite der gedachten Linie (L) angeordnet ist.

11. Rollstuhl nach einem der Ansprüche 4 bis 10, **dadurch gekennzeichnet, dass** die dritte Schwenkachse (C) in Bezug zu einem Untergrund, auf dem die Räder (3, 21) aufstehen, niedriger angeordnet ist als die vierte Schwenkachse (D).

12. Rollstuhl nach Anspruch 9, **dadurch gekennzeichnet, dass** die elastischen Mittel (11, 12, 13, 14) in der Schwinge (10) im Anlenkpunkt des vorderen Schwenkarms (4) vorgesehen sind.

13. Rollstuhl nach Ansprüche , **dadurch gekennzeichnet, dass** die elastischen Mittel (11, 12, 13, 14) in der Schwinge (10) am Anlenkpunkt der Antriebseinheit (20) angeordnet sind.

14. Rollstuhl nach Anspruch 9, **dadurch gekennzeichnet, dass** die elastischen Mittel (11) die erste und zweite Schwenkachse (A, B) umgeben.

## Claims

1. A wheelchair having:
a) a chassis (1) on which there are arranged opposite each other:
ai) at least one drive unit (20) which has a drive wheel (21) and an electric drive (22),
a₂) a front wheel (3) which is arranged on a front pivot arm (4),
a₃) a rear wheel (7),
b) the drive unit (20) and the front pivot arm (4) are arranged such, that they are pivotable in a vertical plane relative to the chassis (1) and are connected to each other by a first coupling means (8),
**characterized in that**
the drive unit (20) and the front pivot arm (4) are additionally connected to each other by a second coupling means (10).

2. The wheelchair as claimed in claim 1, **characterized in that** the front and/or rear wheel (3, 4) is/are a steering wheel.

3. The wheelchair as claimed in claim 1 or 2, **characterized in that** the second coupling means (10) is a swing arm which is secured to the chassis (1) pivotably about a first pivot axis (A) and a second pivot axis (B) and in which the front pivot arm (4) is pivotably supported about a third pivot axis (C) and the drive unit (20) is pivotably supported about a fourth pivot axis (D).

4. The wheelchair as claimed in one of the preceding claims, **characterized in that** the second coupling means (10) is a spring and/or damper unit.

5. The wheelchair as claimed in one of the preceding claims, **characterized in that** the first coupling means (8) is a spring and/or damper unit.

6. The wheelchair as claimed in one of claims 3 to 5, **characterized in that** the first and second pivot axes (A, B) are located on a notional line (L) which extends in an inclined manner with respect to the vertical (V) at an angle (α) of up to 45°.

7. The wheelchair as claimed in one of claims 3 to 6, **characterized in that** the swing arm (10) is formed by means of two opposing yokes (18, 19) which are connected to each other by means of at least one upper plate (16) which receives the first pivot axis (A) and at least one lower plate (17) which receives the second pivot axis (B), wherein each yoke (18, 19) is formed by two plates (18', 19') which are arranged in a parallel manner and which are connected to each other by means of a bolt (18", 19").

8. The wheelchair as claimed in claim 7, **characterized in that** the upper plate and lower plate (16, 17) are resiliently supported in a housing (40) which is secured to the chassis (1).

9. The wheelchair as claimed in one of claims 7 to 9, **characterized in that** the upper plate (16) is resiliently connected to the lower plate (17), particularly by means of at least one element (11, 13) which comprises an elastomer material and/or at least one resilient element (12, 14), preferably a torsion spring, and/or the upper plate (16) is connected to the lower plate (17) by means of two spring elements (12, 12').

10. The wheelchair as claimed in claim 6, **characterized in that** the third pivot axis (C) is arranged at one side of the notional line (L) and the fourth pivot axis (D) is arranged at the opposite side of the notional line (L).

11. The wheelchair as claimed in one of claims 4 to 10, **characterized in that** the third pivot axis (C) is arranged lower with respect to a substrate on which the wheels (3, 21) are standing than the fourth pivot axis (D) .

12. The wheelchair as claimed in claim 9, **characterized in that** the resilient means (11, 12, 13, 14) are provided in the swing arm (10) at the articulation location of the front pivot arm (4).

13. The wheelchair as claimed in claim 9, **characterized in that** the resilient means (11, 12, 13, 14) are arranged in the swing arm (10) at the articulation location of the drive unit (20).

14. The wheelchair as claimed in claim 9, **characterized in that** the resilient means (11) surround the first and second pivot axes (A, B).

## Revendications

1. Fauteuil roulant comprenant :
a) un châssis (1), sur lequel sont disposés respectivement à l'opposé l'un de l'autre :
a₁) au moins une unité d'entraînement (20) présentant une roue motrice (21) et un entraînement électrique (22),
a₂) une roue avant (3) disposée sur un bras pivotant avant (4),
a₃) une roue arrière (7),
b) l'unité d'entraînement (20) et le bras pivotant avant (4) étant disposés dans un plan vertical de manière à pouvoir pivoter par rapport au châssis (1) et étant couplés entre eux par un premier moyen de couplage (8),
**caractérisé en ce que**
l'unité d'entraînement (20) et le bras pivotant avant (4) sont couplés entre eux en supplément par un deuxième moyen de couplage (10).

2. Fauteuil roulant selon la revendication 1,
**caractérisé en ce que** la roue avant et/ou arrière (3, 4) est une roue orientable.

3. Fauteuil roulant selon la revendication 1 ou 2,
**caractérisé en ce que** le deuxième moyen de couplage (10) est une biellette fixée au châssis (1) de manière à pouvoir pivoter autour d'un premier axe de pivotement (A) et d'un deuxième axe de pivotement (B), dans laquelle le bras pivotant avant (4) est monté de manière à pouvoir pivoter autour d'un troisième axe de pivotement (C) et dans laquelle l'unité d'entraînement (20) est montée de manière à pouvoir pivoter autour d'un quatrième axe de pivotement (D).

4. Fauteuil roulant selon l'une des revendications précédentes,
**caractérisé en ce que** le deuxième moyen de couplage (10) est une unité à ressort et/ou à amortisseur.

5. Fauteuil roulant selon l'une des revendications précédentes,
**caractérisé en ce que** le premier moyen de couplage (8) est une unité à ressort et/ou à amortisseur.

6. Fauteuil roulant selon l'une des revendications 3 à 5,
**caractérisé en ce que** les premier et deuxième axes de pivotement (A, B) sont situés sur une ligne imaginaire (L) inclinée par rapport à la verticale (V) selon un angle (α) pouvant atteindre 45°.

7. Fauteuil roulant selon l'une des revendications 3 à 6,
**caractérisé en ce que** la biellette (10) est formée de deux jougs (18, 19) opposés, reliés entre eux par au moins une plaque supérieure (16) recevant le premier axe de pivotement (A) et par au moins une plaque inférieure (17) recevant le deuxième axe de pivotement (B), en particulier
**en ce que** chaque joug (18, 19) est formé de deux plaques (18', 19') disposées parallèlement et reliées entre elles par un boulon (18", 19").

8. Fauteuil roulant selon la revendication 7,
**caractérisé en ce que** les plaques supérieure et inférieure (16, 17) sont montées élastiquement dans un boîtier (40) fixé au châssis (1).

9. Fauteuil roulant selon la revendication 7,
**caractérisé en ce que** la plaque supérieure (16) est reliée élastiquement à la plaque inférieure (17), en particulier par au moins un élément (11, 13) constitué en matériau élastomère, et/ou par au moins un élément de ressort (12, 14), de manière particulièrement préférée par un ressort de torsion, et/ou, de manière particulièrement préférée, la plaque supérieure (16) est reliée à la plaque inférieure (17) par deux éléments de ressort (12, 12').

10. Fauteuil roulant selon la revendication 6,
**caractérisé en ce que** le troisième axe de pivotement (C) est situé d'un côté de la ligne imaginaire (L) et le quatrième axe de pivotement (D) est situé du côté opposé de la ligne imaginaire (L).

11. Fauteuil roulant selon l'une des revendications 4 à 10,
**caractérisé en ce que** le troisième axe de pivotement (C) est disposé plus bas que le quatrième axe de pivotement (D) par rapport à un sol sur lequel les roues (3, 21) reposent.

12. Fauteuil roulant selon la revendication 9,
**caractérisé en ce que** les moyens élastiques (11, 12, 13, 14) sont prévus dans la biellette (10) au point d'articulation du bras pivotant avant (4).

13. Fauteuil roulant selon la revendication 9,
**caractérisé en ce que** les moyens élastiques (11, 12, 13, 14) sont prévus dans la biellette (10) au point d'articulation de l'unité d'entraînement (20).

14. Fauteuil roulant selon la revendication 9,
**caractérisé en ce que** les moyens élastiques (11) entourent les premier et deuxième axes de pivotement (A, B).
